# EUROPÄISCHE PATENTSCHRIFT

(11) **EP 3 235 063 B1**
(45) Veröffentlichungstag und Bekanntmachung des Hinweises auf die Patenterteilung: **07.03.2018**
(21) Anmeldenummer: 16708674.3
(22) Anmeldetag: 08.03.2016
(51) Int. Cl.: H01R 13/24, H01R 12/57

(54) **FEDERKONTAKTSTIFT**
POGO PIN
POINTE À RESSORT

(43) Veröffentlichungstag der Anmeldung: 25.10.2017
(62) Teilanmeldung aus: 17181924.6
(73) Patentinhaber: Rosenberger Hochfrequenztechnik GmbH & Co. KG, 83413 Fridolfing (DE)
(72) Erfinder: GRUBER, Andreas, 83410 Laufen (DE)
(86) Internationale Anmeldenummer: PCT/EP2016/054932
(87) Internationale Veröffentlichungsnummer: WO 2017/152959

(56) Entgegenhaltungen:
- EP-A1- 2 180 326
- EP-A2- 1 251 374
- WO-A1-2006/025510
- WO-A1-2013/055630
- JP-A- 2002 022 768
- JP-A- 2005 308 684
- JP-A- 2006 071 343
- JP-A- 2009 294 149
- US-A- 5 151 040
- US-A1- 2006 051 997
- US-B1- 7 008 270

## Beschreibung

### GEBIET DER ERFINDUNG

Die vorliegende Erfindung betrifft einen Federkontaktstift sowie ein Herstellungsverfahren für einen Federkontaktstift.

### TECHNISCHER HINTERGRUND

Federkontaktstifte, Federkontakte oder Federstifte sind Kontaktierungselemente, die für die Prüfung von elektronischen Komponenten verwendet werden. Federkontaktstifte werden zudem in lösbaren elektrischen Steckverbindungen eingesetzt.

Dabei wird die Kontaktierung durch Antastung mittels eines federunterstützten Stiftes erzeugt. Andere Bezeichnungen aus dem Fachjargon sind Testpin, Prüfspitze, gefederter Kontakt, Prüfpin oder auch Pogo®-Pin.

Die US 2013/0330983 A1 zeigt einen Federkontaktstift mit einer Hülse, einer Feder, einer Isolierkugel und einem Kolben.

Die US 7008270 B1 zeigt einen Federkontaktstift mit einer Hülse, mit einer in der Hülse angeordneten Feder, mit einem Kolben, welcher zumindest teilweise in der Hülse angeordnet ist, und mit einem Kontaktelement, welches zumindest teilweise in der Hülse angeordnet ist und welches eingerichtet ist, die Hülse und den Kolben zu kontaktieren, wobei das Kontaktelement als Kontaktring ausgebildet ist.

Die JP 2004129658 A zeigt einen Federkontaktstift.

Die EP 1 251 374 A2 zeigt eine Aufnahme für einen Federkontaktstift.
Die JP 2000208344 A zeigt einen Federkontaktstift.
Die JP 2004252477 A zeigt einen Federkontaktstift.
Die EP 2 180 326 A1 zeigt einen Federkontaktstift.
Die US 2006/0051997 A1 zeigt einen Federkontaktstift.
Die US 5,151,040 zeigt einen Federkontaktstift.
Die JP 2008149624 zeigt einen Federkontaktstift.
Die WO 2006/025510 A1 zeigt einen Federkontaktstift.
Die WO 2013/055630 A1 zeigt einen Federkontaktstift

Bei bekannten Federkontaktstiften kommt es gelegentlich zu einer Verkantung des Kolbens in der Hülse. Dies ist eine Ursache für passive Intermodulation.

### ZUSAMMENFASSUNG DER ERFINDUNG

Vor diesem Hintergrund liegt der vorliegenden Erfindung die Aufgabe zugrunde, einen Federkontaktstift mit reduzierter passiver Intermodulation anzugeben.

Erfindungsgemäß wird diese Aufgabe durch einen Federkontaktstift mit den Merkmalen des Patentanspruchs 1 und/oder durch ein Herstellungsverfahren mit den Merkmalen des Patentanspruches 5 gelöst.

Die der vorliegenden Erfindung zugrunde liegende Idee besteht darin, in einem Federkontaktstift einen homogenen Kontakt zwischen dem Kolben und der Hülse sicherzustellen.

Erfindungsgemäß wird der homogene Kontakt von dem Kolben auf die Hülse durch das Kontaktelement sichergestellt, indem das Kontaktelement den Kolben sowie die Hülse umfänglich kontaktiert.

Die federnden Kontaktzungen stellen einen umfänglichen, homogenen Kontakt zwischen der Hülse und dem Kolben auch bei seitlichen Krafteinwirkungen sicher. Hierdurch wird der homogene Kontakt weiter verbessert. Zudem schaffen die federnden Kontaktzungen einen gewissen Toleranzausgleich, indem die Kontaktzungen den Kolben mittig in dem Kontaktring halten.
Erfindungsgemäß einer weiter bevorzugten Ausführungsform ist in der Hülse, zwischen dem Kolben und der Feder, ein Isolierteil angeordnet. Hierdurch wird ein unterer Kontakt von dem Kolben auf die Feder bzw. auf die Hülse verhindert.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer weiter bevorzugten Ausführungsform ist das Isolierteil aus Kunststoff, Glas oder Keramik ausgebildet. Die genannten Materialien weisen besonders vorteilhafte Gleiteigenschaften sowie Fertigungseigenschaften auf. Vorteilhafte Gleiteigenschaften des Isolierteils reduzieren die erforderliche Federkraft beim Kontaktieren und wirken sich positiv auf die Lebensdauer des Federkontaktstiftes aus.

Gemäß einer weiter bevorzugten Ausführungsform ist der Kolben in einer Bohrung des Isolierteils angeordnet. Somit ist der Kolben weiter gegen ein mögliches Verkanten gesichert.

Gemäß einer weiter bevorzugten Ausführungsform ist der Kolben aus Draht gefertigt und weist an einem federseitigen Ende ein Gewinde auf. Hierdurch lassen sich Fertigungsschritte einsparen. Draht ist in verschiedenen Materialzusammensetzungen und Durchmessern kostengünstig erhältlich. Ferner ist Draht in standardisierten Fertigungsprozessen besonders einfach zu bearbeiten.

Das Gewinde an dem federseitigen Ende des Kolbens sichert den Kolben in dem Isolierteil. Vorzugsweise weist das Isolierteil ein zu dem Kolbengewinde korrespondierendes Gewinde auf. Unter einem Gewinde werden Einschnitte, z.B. helixförmige oder kreisrunde Einschnitte, verstanden. Mehrere helixförmige und/oder kreisrunde Einschnitte in verschiedenen Richtungen können sich überlagern.

Gemäß einer weiter bevorzugten Ausführungsform betragen eine Länge des Federkontaktstifts zwischen 8 mm und 15 mm, insbesondere zwischen 10 mm und 12 mm und/oder ein Durchmesser des Federkontaktstifts zwischen 0,5mm und 3mm, insbesondere zwischen 1,3 mm und 2 mm. In den genannten Dimensionen kann ein Federkontaktstift mit besonders günstigen Eigenschaften, bereitgestellt werden.

Gemäß einer bevorzugten Ausführungsform der Erfindung ist die Hülse aus Kunststoff gefertigt.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine Ausführungsform eines erfindungsgemäßen Federkontaktstiftes;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Obwohl die vorliegende Erfindung anhand bevorzugter Ausführungsbeispiele vorstehend vollständig beschrieben wurde, ist sie darauf nicht beschränkt, sondern auf den Gegenstand der vorliegenden Ansprüche. Figur 1 zeigt eine schematische Schnittsicht eines erfindungsgemäßen Federkontaktstiftes 100. Der Federkontaktstift 100 weist eine Hülse 101, ein Befestigungselement 103 zur Befestigung des Federkontaktstiftes, welches in Figur 1 als Dorn ausgebildet ist, eine Feder 105, ein Isolierteil 117, einen Kolben 107 und ein Kontaktelement 111, welches in Figur 1 als Kontaktring 105 mit federnden Kontaktzungen 113 ausgebildet ist, auf.

Der Dorn 103 dient der Verankerung Federkontaktstiftes 100 beispielsweise auf einer Leiterplatte oder in einem Gehäuse. In Figur 1 ist der Dorn 103 in die Hülse 101 eingeführt und an dieser befestigt. Es ist jedoch auch denkbar, dass der Dorn 103 und die Hülse 101 aus einem Teil gefertigt sind.

Innerhalb der Hülse 101 ist die Feder 105 angeordnet. In entspannten Zustand verlagert die Feder 105 das Isolierteil 117, den Kolben 107 und das Kontaktelement 111 in Richtung des kopfteilseitigen Endes der Hülse 101. Beim Verstecken des Federkontaktstiftes 100 wird die Feder 105 komprimiert, sodass sich die genannten Bauelemente nach hinten, in Richtung des Dorns 103 verlagern.

In Figur 1 ist der Kolben 107 in einem Fußbereich in dem Isolierteil 117 angeordnet. Die Kontur des Isolierteils 117 ist korrespondierend zu der Innenkontur der Hülse 101 ausgebildet, so dass eine Verkantung des Isolierteils 117 gegenüber der Hülse 101 möglichst verhindert wird. Der Kolben 107 weist in dem Fußbereich ein Gewinde 119 auf. Der Fußbereich des Kolbens 107 kann insbesondere mehrere Gewindekonturen, beispielsweise gegenläufige Gewindekonturen, aufweisen. Unter mehreren Gewindekonturen versteht der Fachmann mehrere Schraubenlinien mit verschiedenen Parametern wie Höhe, Radius, Winkel etc.

Der Kolben 107 ist in einer Bohrung des Isolierteils 117 angeordnet. Es ist denkbar, dass das Isolierteil in der Bohrung ein Gewinde aufweist, welches mit dem Gewinde des Kolbens in einer Wirkverbindung steht.

In Figur 1 kontaktiert der Kontaktring 115 den Kolben 107 sowie die Hülse 101. Ferner sind die federnden Kontaktzungen 113 derart abgewinkelt, dass diese sowohl den Kolben 107 als auch die Hülse 101 kontaktieren. Abhängig von der Anpresskraft der Kontaktzungen 113 an Hülse 101 sowie an den Kolben 107 ist eine Kontaktierung des Kontaktring 115 in auf die Hülse 101 bzw. auf den Kolben 107 nicht zwingend erforderlich.

In Figur 1 weist das Kopfteil 109 des Kolbens 107 eine Mehrkantgeometrie auf. Dem Fachmann ist bekannt, dass sich die Kopfteilgeometrie anwendungsspezifisch beliebig anpassen lässt. Insbesondere ist der Kolben 107 aus mehreren Einzelteilen gefertigt. Alternativ lässt sich jedoch auch ein einteiliger Kolben verwenden.

### Bezugszeichenliste

- 100: Federkontaktstift
- 101: Hülse
- 103: Befestigungselement
- 105: Feder
- 107: Kolben
- 109: Kopfteil
- 111: Kontaktelement
- 113: Kontaktzungen
- 115: Kontaktring
- 117: Isolierteil
- 119: Gewinde

## Patentansprüche

1. Federkontaktstift (100) mit einer Hülse (101); mit einer in der Hülse (101) angeordneten Feder (105); mit einem Kolben (107), welcher ein Kopfteil (109) aufweist und zumindest teilweise in der Hülse (101) angeordnet ist; und
mit einem Kontaktelement (111), welches zumindest teilweise in der Hülse (101) angeordnet ist und welches eingerichtet ist, die Hülse (101) und den Kolben (107) zu kontaktieren,
wobei in der Hülse (101), zwischen dem Kolben (107) und der Feder, ein Isolierteil (117) angeordnet ist, und
wobei die Feder (105) in entspannten Zustand in Richtung des kopfteilseitigen Endes der Hülse (101) das Isolierteil (117), den Kolben (107) und das Kontaktelement (111) verlagert
**dadurch gekennzeichnet, dass**
das Kontaktelement (111) als Kontaktring (115) ausgebildet ist, welcher federnde Kontaktzungen (113) aufweist.

2. Federkontaktstift nach Anspruch 1, wobei das Isolierteil (117) aus Kunststoff, Glas oder Keramik ausgebildet ist.

3. Federkontaktstift nach Anspruch 1 oder 2, wobei der Kolben (107) in einer Bohrung des Isolierteils (117) angeordnet ist.

4. Federkontaktstift nach einem der vorstehenden Ansprüche, wobei der Kolben (107) aus Draht gefertigt ist und an einem federseitigen Ende ein Gewinde (119) aufweist.

5. Herstellungsverfahren für den Federkontaktstift nach einem der vorstehenden Ansprüche und mit einer Länge von 8 mm bis 15 mm und/oder mit einem Durchmesser zwischen 0,5 mm und 3 mm mit den Schritten:
- Bereitstellen einer Hülse (101);
- Einsetzen einer Feder (105) in die Hülse (101);
- Montieren eines Kontaktelements (111), welches als ein Kontaktring (115) mit Kontaktzungen (113) ausgebildet ist, in der Hülse (101);
- Einsetzen eines Kolbens (107) in die Hülse (101).

6. Herstellungsverfahren nach Anspruch 5, wobei das Herstellungsverfahren zumindest einen der folgenden weiteren Schritte umfasst:
- Fixieren des Kolbens in einer Aufnahme und Bearbeiten des Kolbens mittels eines Schneidwerkzeugs in einer ersten Richtung, derart dass in den Kolben (107) ein erstes Gewinde eingeschnitten wird;
- Bearbeiten des Kolbens mit dem Schneidwerkzeug in einer zweiten, zu der ersten entgegengesetzten Richtung, um ein zu dem ersten Gewinde gegenläufiges Gewinde einzuschneiden;
- Fixieren der Hülse (101) in einer Hilfsvorrichtung mit einer Führung;
- Einführen des Kontaktelements in die Führung;
- Einpressen des Kontaktelements in die Hülse (101) über die Führung mittels eines Stempels;
- Bohren eines Isolierteils (117) oder Umspritzen des Kolbens mit isolierendem Kunststoff, derart dass ein Isolierteil (117) am Kolben (107) gebildet wird.

## Claims

1. Spring-loaded contact pin (100) having a sleeve (101);
a spring (105) arranged in the sleeve (101);
a piston (107) comprising a head part (109) and which is arranged at least partially in the sleeve (101) ; and
a contact element (111) which is arranged at least partially in the sleeve (101) and which is configured so as to contact the sleeve (101) and/or the piston (107),
wherein an insulating part (117) is arranged in the sleeve (101), between the piston (107) and the spring and
wherein in the untensioned state, the spring 105 displaces the insulating part 117, the piston 107 and the contact element 111 towards the head part-side end of the sleeve 101,
**characterized in that** the contact element (111) is designed as a contact ring (115) which has springy contact tongues (113).

2. Spring-loaded contact pin according to Claim 1, wherein the insulating part (117) is made from plastic, glass or ceramic.

3. Spring-loaded contact pin according to Claim 1 or 2, wherein the piston (107) is arranged in a bore of the insulating part (117).

4. Spring-loaded contact pin according to one of the preceding claims, wherein the piston (107) is manufactured from wire and has a thread (119) at a spring-side end.

5. Manufacturing method for a spring-loaded contact pin according to one of the preceding claims having a length of 8 mm to 15 mm and/or having a diameter of between 0.5 mm and 3 mm, with the steps:
- providing a sleeve (101);
- inserting a spring (105) into the sleeve (101);
- mounting a contact element (111), which is designed as a contact ring (115) with contact tongues (113), in the sleeve (101);
- inserting a piston (107) into the sleeve (101).

6. Manufacturing method according to Claim 5, wherein the manufacturing method comprises at least one of the following further steps:
- fixing the piston in a socket and machining the piston by means of a cutting tool in a first direction in such a way that a first thread is cut into the piston (107);
- machining the piston with the cutting tool in a second direction, opposite to the first, in order to cut a thread running in an opposite direction to the first thread;
- fixing the sleeve (101) in an auxiliary device with a guide;
- inserting the contact element into the guide;
- pressing the contact element into the sleeve (101) over the guide by means of a punch;
- boring an insulating part (117) or overmoulding the piston with insulating plastic in such a way that an insulating part (117) is formed on the piston (107).

## Revendications

1. Broche de contact à ressort (100) ;
avec un manchon (101) ;
avec un ressort (105) disposé dans le manchon (101) ;
avec un piston (107), qui comprend une partie de tête (109) et est au moins partiellement disposé dans le manchon (101) ; et
avec un élément de contact (111) qui est disposé au moins partiellement dans le manchon (101) et qui est conçu pour mettre en contact le manchon (101) et le piston (107),
une partie isolante (117) étant disposée dans le manchon (101), entre le piston (107) et le ressort, et
le ressort (105) déplaçant, dans l'état détendu, la partie isolante (117), le piston (107) et l'élément de contact (111) en direction de l'extrémité côté partie de tête du manchon (101),
**caractérisée en ce que**
l'élément de contact (11) est conçu comme une bague de contact (115), qui comprend des languettes de contact élastiques (113).

2. Broche de contact à ressort selon la revendication 1, la partie isolante (117) étant constituée de matière plastique, de verre ou de céramique.

3. Broche de contact à ressort selon la revendication 1 ou 2, le piston (107) étant disposé dans un perçage de la partie isolante (117).

4. Broche de contact à ressort selon l'une des revendications précédentes, le piston (107) étant constitué d'un fil et comprenant, au niveau d'une extrémité du côté du ressort, un filetage (119).

5. Procédé de fabrication pour la broche de contact à ressort selon l'une des revendications précédentes et avec une longueur de 8 mm à 15 mm et/ou un diamètre entre 0,5 mm et 3 mm, avec les étapes suivantes :
- réalisation d'un manchon (101) ;
- insertion d'un ressort (105) dans le manchon (101) ;
- montage d'un élément de contact (111) qui est conçu comme une bague de contact (115) avec des languettes de contact (113), dans le manchon (101) ;
- insertion d'un piston (107) dans le manchon (101).

6. Procédé de fabrication selon la revendication 5, ce procédé de fabrication comprenant au moins une des étapes supplémentaires suivantes :
- fixation du piston dans un logement et usinage du piston au moyen d'un outil de coupe dans une première direction, de façon à ce que, dans le piston (107), un filetage soit découpé ;
- usinage du piston avec l'outil de coupe dans une deuxième direction, opposée à la première direction, afin de découper un filetage opposé au premier filetage ;
- fixation du manchon (101) dans un dispositif auxiliaire avec un guidage ;
- introduction de l'élément de contact dans le guidage ;
- insertion forcée de l'élément de contact dans le manchon (101) par l'intermédiaire du guidage au moyen d'un poinçon ;
- perçage d'une partie isolante (117) ou surmoulage du piston avec une matière plastique isolante, de façon à former une partie isolante (117) sur le piston (107).
